# EUROPÄISCHE PATENTANMELDUNG

(11) **EP 2 626 463 A1**
(43) Veröffentlichungstag der Anmeldung: **14.08.2013**
(21) Anmeldenummer: 13153588.2
(22) Anmeldetag: 01.02.2013
(51) Int. Cl.: D21F 5/00, D21F 5/18, D21H 23/48, D21G 9/00

(54) **Vorrichtung zur Behandlung einer laufenden Papier-, Karton- oder anderen Faserstoffbahn**

(30) Priorität: 09.02.2012 DE 102012201910
(71) Anmelder: Voith Patent GmbH, 89522 Heidenheim (DE)
(72) Erfinder: Halmschlager, Günter, Dr., 3500 Krems (AT); Karner, Norbert, 3380 Pöchlarn (AT)

(57) **Zusammenfassung**

Die Erfindung betrifft eine Vorrichtung zur Behandlung einer laufenden Papier-, Karton- oder anderen Faserstoffbahn (3), aufweisend wenigstens eine Beschichtungseinrichtung (1) zum Abgeben eines flüssigen bis pastösen Auftragsmediums (1.2) an die Oberfläche der Faserstoffbahn (3) bzw. eine zu beschichtende Bahnseite (3a) und aufweisend wenigstens eine kontaktlose Trocknungseinrichtung (9), wie Infrarottrockner (9.1) und/oder Lufttrockner (9.2) zur Trocknung der Auftragsschicht (1.3), wobei die kontaktlose Trocknungseinrichtung (9) der wenigstens einen Beschichtungseinrichtung im Laufweg (L) der Faserstoffbahn (3) nachgeordnet ist.

Erfindungsgemäß ist für den Laufweg (L) eine obere Bahnlaufebene (6) und eine zur oberen Bahnlaufebene (6) in entgegengesetzter Richtung (GR) verlaufende, untere Bahnlaufebene (8) vorgesehen, wobei in jeder Bahnlaufebene (6, 8) derselben Bahnseite (3a) die kontaktlosen Trocknungseinrichtungen (9, 9.1, 9.2) zugeordnet sind und wobei in der unteren Bahnlaufebene (8) zwischen der beschichteten Faserstoffbahn (3) und den hier der Faserstoffbahn (3) zugeordneten Trocknungseinrichtungen (9, 9.2) ein luftdurchlässiges, temperaturbeständiges und bewegbares Ausschussförderband (10) angeordnet ist, welches im Bedarfsfall in der Lage ist, beispielsweise bei einem Bahnabriss, die Faserstoffbahn (3) oder Fetzen der Faserstoffbahn zumindest aufzufangen.

## Beschreibung

Die Erfindung betrifft eine Vorrichtung zur Behandlung einer laufenden Papier-, Karton- oder anderen Faserstoffbahn, aufweisend wenigstens eine Beschichtungseinrichtung zum Abgeben eines flüssigen bis pastösen Auftragsmediums an die Oberfläche der Faserstoffbahn bzw. zu beschichtende Bahnseite und aufweisend kontaktlose Trocknungseinrichtungen, wie Infrarottrockner und Lufttrockner zur Trocknung der Auftragsschicht im Laufweg der Faserstoffbahn, der sich an die wenigstens eine Beschichtungseinrichtung anschließt.

Eine gattungsgemäße Vorrichtung ist beispielsweise aus der DE 41 10 875 A1 und der DE 44 00 158 A1 bekannt.

Herkömmliche Trocknungseinrichtungen, d.h. gas- oder elektrisch betriebene Infrarottrockner und Heißlufttrockner in Streichanlagen werden gegenwärtig allesamt oberhalb der Faserstoffbahn angeordnet, so dass die Faserstoffbahn bei Bahnabrissen nicht nach unten auf die heißen Trocknungseinrichtungen fallen kann, um einerseits die Ansammlung größerer Mengen an Papier oder Karton und andererseits Brände in der Maschine zu vermeiden. Außerdem sollen damit zeitraubende Ausräumarbeiten vor einem Wiederanfahren der Maschine gering gehalten werden.

Nachteilig hierbei ist der Umstand, dass viel Platz mit langen Bahnlaufwegen benötigt wird.

Wegen dieser Platzproblematik wurde in der Vergangenheit schon auf die o.g. Vorteile verzichtet, indem die Faserstoffbahn in mehreren übereinander angeordneten Ebenen geführt und getrocknet wurde. Dabei wurde die Bahn gegen die eigentliche Maschinenlaufrichtung unter der obersten Trocknerebene zurückgeführt und dann von unten - also auf der gleichen Bahnseite, da die Bahn gewendet wurde - weitergetrocknet.

Eine derartige Ausführung hat aber den Nachteil, dass die Faserstoffbahn oder Bahnfetzen im Abrissfall direkt auf die heißen Trocknungseinrichtungen fallen und dort liegen bleiben. Dies führt zu langen Reinigungszeiten und löst außerdem Brandgefahren aus, weil die abgerissene Bahn bzw. Bahnfetzen sich leicht entzünden können.

Es ist daher Aufgabe der Erfindung, eine platzsparende und kostengünstige Vorrichtung anzugeben, bei der Brandgefahren vermeidbar sind.

Die Aufgabe wird mit den Merkmalen des Anspruches 1 gelöst.

Erfindungsgemäß ist für den Laufweg der Faserstoffbahn eine obere Bahnlaufebene und eine zur oberen Bahnlaufebene in entgegengesetzter Richtung verlaufende, untere Bahnlaufebene vorgesehen, wobei in jeder Bahnlaufebene derselben Bahnseite wenigstens eine kontaktlose Trocknungseinrichtung zugeordnet ist und wobei in der unteren Bahnlaufebene zwischen der beschichteten Faserstoffbahn und der hier der Faserstoffbahn zugeordneten Trocknungseinrichtung ein luftdurchlässiges, temperaturbeständiges und bewegbares Ausschussförderband angeordnet ist.

Dieses Ausschussförderband ist in der Lage, im Bedarfsfall, beispielsweise bei einem Bahnabriss, die Faserstoffbahn oder Fetzen der Faserstoffbahn zumindest aufzufangen. Darüberhinaus kann es die aufgefangenen Bahnreste nach einem Bahnabriss effektiv und sicher aus der Vorrichtung austragen.

Da der gesamte Bahnlaufweg in zwei übereinander angeordnete Ebenen, mit entsprechender Bahnumlenkung in die entgegengesetzte Richtung aufgeteilt ist, halbiert sich nahezu der eigentliche, in nur einer Bahnebene, langgestreckt verlaufende Bahnweg.

Durch diese Bauweise reduzieren sich beträchtlich sowohl der Platzbedarf als auch Kosten für das Gebäude, in dem die Streich- bzw. Herstellungs- oder Veredelungsmaschine für die Faserstoffbahn untergebracht ist. Außerdem minimieren sich im Falle eines Bahnabrisses die notwendigen Reinigungszeiten und vor allem die Brandgefahren.

In der unteren Bahnlaufebene sind die Trocknungseinrichtungen -egal ob es sich um Heißlufttrockner oder gas- oder elektrisch beheizte Trockner handelt- unterhalb der Faserstoffbahn angeordnet.

Das Ausschussförderband kann sehr einfach während der Behandlung der Faserstoffbahn auf den kontaktlosen Trocknungseinrichtungen aufliegen. Im Normalfall berührt es die Faserstoffbahn nicht. Es braucht nur dann aktiviert bzw. gespannt zu werden, wenn der Bedarfsfall, also ein Bahnabriss eingetreten ist. Im gespannten Zustand sollte der Abstand zur Faserstoffbahn ca. 5 bis 50mm, vorzugsweise 5 bis 25mm betragen.

In diesem gespannten Zustand ist das Ausschussförderband über Stützwalzen geführt.

Das Ausschussförderband kann gemäß einer ersten Variante eine Laufgeschwindigkeit aufweisen, die deutlich geringerer ist als die der Faserstoffbahn.

Gemäß einer zweiten Variante kann das Ausschussförderband eine Laufgeschwindigkeit aufweisen, die annähernd gleich ist mit der der Faserstoffbahn.

Das luftdurchlässige, hitzebeständige Ausschussförderband ist im Übrigen als grobgelochtes bzw. offenmaschiges Band ausgeführt. Verwendbar dafür ist beispielsweise ein Gitter oder ein Sieb bestehend aus Stahl oder einem anderen hitzebeständigem Material.

Die Durchlässigkeit des Bandes sollte jedenfalls so groß sein, dass die Hitze bzw. Strahlung der Trocknungseinrichtungen möglichst ungehindert an die zu trocknende Faserstoffbahnseite gelangen kann und eine geringe Wärmekapazität haben.

Das Ausschussförderband sollte aber so dicht sein, dass Bahnfetzen darauf liegen bleiben und nicht durch die Durchtrittsöffnungen fallen können und dadurch auf die Oberseite der Trockner gelangen, weil sich dadurch Brandgefahr ausbildet und erhebliche Reinigungsarbeiten anfallen, die man ja eigentlich vermeiden will.

Vorzugsweise ist vorgesehen, dass in der unteren Bahnlaufebene nur Lufttrockner angeordnet sind, weil hier die Brandgefahr am geringsten ist.

Aus technologischen Gründen können in der unteren Bahnlaufebene aber auch andere Arten an Trocknungseinrichtungen, wie z.B. Infrarottrockner und Heißlufttrockner einander abwechselnd oder auch in beliebiger Reihenfolge der Faserstoffbahn zugeordnet sein. Beispielsweise ist es auch möglich, in der unteren Bahnlaufebene nur Infrarottrockner anzuordnen.

Die Auswahl der Anordnung der jeweiligen Trocknungseinrichtungen ist abhängig von der Art des Auftragsmediums, der Auftragsmenge und auch von der Art der Faserstoffbahn bzw. von der Papiersorte.

Die erfindungsgemäße Behandlungsvorrichtung bzw. die darin enthaltene wenigstens eine Beschichtungseinrichtung ist geeignet, ein- aber auch mehrere Pigmentstriche und/oder ein oder mehrere Barriereschichten als Auftragsschicht auf die Faserstoffbahn aufzubringen.

Die mehreren Schichten können simultan beispielsweise mit einem Multilayer-Vorhang-Auftragswerk oder aber einzeln nacheinander mit diversen Auftragswerken aufgebracht werden. Bei der nacheinander folgenden Auftragsweise entspricht dann die Anzahl an Ausschussförderbändern der Anzahl der einzeln aufgebrachten Auftragsschichten mit ihren nachfolgenden Trocknungsstrecken bzw. Bahnlaufebenen mit entsprechenden kontaktlosen Trocknern.

Die erfindungsgemäße Vorrichtung zeichnet sich durch eine platzsparende und kostengünstige Bauweise aus. Trotz dieser signifikant reduzierten Baulänge werden zuverlässig Brandgefahren vermieden.

Nachfolgend wird die Erfindung anhand eines Ausführungsbeispieles näher erläutert. Es zeigen in schematischer Darstellung:
- **Figur 1**: : eine erfindungsgemäße, in der Seitenansicht schematisch dargestellte Vorrichtung
- **Figur 2**: : Detaildarstellung aus Fig.1

In der **Figur 1** ist eine Beschichtungseinrichtung 1 zur Beschichtung einer über Führungswalzen 2 laufenden Faserstoffbahn 3 aus Papier gezeigt. Als Auftragswerk ist im Beispiel ein Vorhangauftragswerk 1.1 dargestellt, welches zur Abschirmung gegen schädliche Luftschichten in einem Gehäuse 4 untergebracht ist. Auftragswerk und Gehäuse sind oberhalb der Faserstoffbahn 3 angeordnet.
Die Faserstoffbahn 3 wird mit dem einen hier dargestellten Vorhangauftragswerk 1.1 mit einem flüssigen bis pastösen Auftragsmedium 1.2, wie pigmenthaltige Streichfarbe und/oder einem Medium mit Barriereeigenschaften in direkter Weise beschichtet und bildet die Auftragsschicht 1.3. auf der oberen Bahnseite bzw. Beschichtungsseite 3a, die anschließend zu trocknen ist.

Erkennbar ist, dass die laufende Faserstoffbahn 3 mit ihrer frischen Auftragsschicht 1.3 unmittelbar nach der Beschichtung über einen so genannten Airturn 5 zur kontaktlosen Führung und Umlenkung der Bahn 3 folgenden Laufweg L beschreitet. Zunächst wird die frisch beschichtete Faserstoffbahn 3 in eine obere Bahnlaufebene 6 geleitet, in der eine erste Trocknung durchgeführt wird.

Anschließend gelangt die Faserstoffbahn über eine Umlenkwalze 7 von der oberen Bahnlaufebene 6 in eine in entgegengesetzter Richtung GR verlaufende, untere Bahnlaufebene 8. Hier erfolgt eine weitere Trocknung derselben beschichteten Bahnseite 3a. In den beiden Bahnlaufebenen 6 und 8 sind wie deutlicher in **Figur 2** zu sehen, der Bahnseite 3a kontaktlose Trocknungseinrichtungen 9 zugeordnet. Im gezeigten Beispiel sind in der oberen Bahnlaufebene 6 (oberhalb der Bahn) nur gasbetriebene Infrarottrockner 9.1 und in der unteren Bahnlaufebene 8 (unterhalb der Bahn, aber immer noch derselben Bahnseite 3a zugeordnet) nur Heißlufttrockner 9.2 vorgesehen.

Wesentlich ist, dass zwischen der beschichteten Faserstoffbahn 3 und den in der unteren Bahnlaufebene 8 vorhandenen Trocknungseinrichtungen 9 bzw. 9.2 ein luftdurchlässiges, temperaturbeständiges und bewegbares Ausschussförderband 10 angeordnet ist. Dieses ist in der Lage, im Bedarfsfall, beispielsweise bei einem Bahnabriss, die Faserstoffbahn 3 oder Fetzen der Faserstoffbahn aufzufangen und auszutragen. Das Ausschussförderband 10 ist dafür als laufendes Endlosband ausgeführt. Nach entsprechender Aktivierung bzw. Spannung des Bandes läuft es in Laufrichtung LB (Laufrichtung Band) über Stützwalzen 11 und kann dadurch die aufgenommenen Bahnfetzen aus der Vorrichtung austragen, indem die Fetzen und sonstige aufgefangene Partikel in eine Auffangeinrichtung 12 geleitet werden.

Nachzutragen ist, dass anstelle des hier beispielhaft gezeigten Vorhangauftragswerkes 3 alle anderen bekannten direkt auftragenden, aber auch indirekt auftragenden Auftragswerke die wenigstens eine Auftragsschicht 3.1 aufbringen könnten.

### Bezugszeichenliste

- 1: Beschichtungseinrichtung
- 1.1: Vorhangauftragswerk
- 1.2: Auftragmedium
- 1.3: Auftragsschicht
- 2: Führungswalze
- 3: Faserstoffbahn
- 3a: obere Bahnseite bzw. Beschichtungsseite
- 4: Gehäuse
- 5: Airturn
- 6: obere Bahnlaufebene
- 7: Umlenkwalze
- 8: untere Bahnlaufebene
- 9: Trocknungseinrichtung
- 9.1: Infrarottrockner
- 9.2.: Heißlufttrockner
- 10: Ausschussförderband
- 11: Auffangeinrichtung
- L: Laufweg
- LB: Laufrichtung Band
- GR: Gegenrichtung

## Patentansprüche

1. Vorrichtung zur Behandlung einer laufenden Papier-, Karton- oder anderen Faserstoffbahn (3), aufweisend wenigstens eine Beschichtungseinrichtung (1) zum Abgeben eines flüssigen bis pastösen Auftragsmediums (1.2) an die Oberfläche der Faserstoffbahn (3) bzw. eine zu beschichtende Bahnseite (3a) und aufweisend wenigstens eine kontaktlose Trocknungseinrichtung (9), wie Infrarottrockner (9.1) und/oder Lufttrockner (9.2) zur Trocknung der Auftragsschicht (1.3), wobei die kontaktlose Trocknungseinrichtung (9) der wenigstens einen Beschichtungseinrichtung im Laufweg (L) der Faserstoffbahn (3) nachgeordnet ist,
**dadurch gekennzeichnet, dass** für den Laufweg (L) eine obere Bahnlaufebene (6) und eine zur oberen Bahnlaufebene (6) in entgegengesetzter Richtung (GR) verlaufende, untere Bahnlaufebene (8) vorgesehen ist, wobei in jeder Bahnlaufebene (6, 8) derselben Bahnseite (3a) die kontaktlosen Trocknungseinrichtungen (9, 9.1, 9.2) zugeordnet sind und wobei in der unteren Bahnlaufebene (8) zwischen der beschichteten Faserstoffbahn (3) und den hier der Faserstoffbahn (3) zugeordneten Trocknungseinrichtungen (9, 9.2) ein luftdurchlässiges, temperaturbeständiges und bewegbares Ausschussförderband (10) angeordnet ist, welches im Bedarfsfall in der Lage ist, beispielsweise bei einem Bahnabriss, die Faserstoffbahn (3) oder Fetzen der Faserstoffbahn zumindest aufzufangen.

2. Vorrichtung nach Anspruch 1,
**dadurch gekennzeichnet, dass** das Ausschussförderband (10) in der Lage ist, die Faserstoffbahn (3) oder Fetzen der Faserstoffbahn aus der Vorrichtung auszutragen.

3. Vorrichtung nach Anspruch 1 und 2,
**dadurch gekennzeichnet, dass**
das Ausschussförderband (10) während der Behandlung der Faserstoffbahn (3) auf der wenigstens einen kontaktlosen Trocknungseinrichtung (9, 9.1, 9.2) aufliegt.

4. Vorrichtung nach Anspruch 1 und 2,
**dadurch gekennzeichnet, dass** das Ausschussförderband (10) gespannt ist.

5. Vorrichtung nach Anspruch 1 und 2,
**dadurch gekennzeichnet, dass** das Ausschussförderband (10) vorzugsweise nur im Bedarfsfall bzw. Bahnabriss gespannt ist.

6. Vorrichtung nach Anspruch 4 oder 5,
**dadurch gekennzeichnet, dass** das Ausschussförderband (10) zur Faserstoffbahn (3) einen Abstand (a) von 5 bis 50mm, vorzugsweise 5 bis 25mm aufweist.

7. Vorrichtung nach einem der Ansprüche 4 bis 6,
**dadurch gekennzeichnet, dass** das Ausschussförderband (10) in seinem gespannten Zustand über Stützwalzen (11) läuft und eine Laufgeschwindigkeit aufweist, die deutlich geringerer ist als die der Faserstoffbahn (3).

8. Vorrichtung nach einem der Ansprüche 4 bis 6,
**dadurch gekennzeichnet, dass** das Ausschussförderband (10) in seinem gespannten Zustand über Stützwalzen (11) läuft und eine Laufgeschwindigkeit aufweist, die annähernd gleich ist mit der der Faserstoffbahn (3).

9. Vorrichtung nach einem der Ansprüche 1 bis 8,
**dadurch gekennzeichnet, dass** das Ausschussförderband (10) als Gitter oder Sieb, vorzugsweise mit grober Lochung ausgebildet ist.

10. Vorrichtung nach einem der Ansprüche 9,
**dadurch gekennzeichnet, dass** das Ausschussförderband (10) aus Stahl oder einem anderen hitzebeständigen Material hergestellt ist.

11. Vorrichtung nach einem oder mehreren der vorhergehenden Ansprüche,
**dadurch gekennzeichnet, dass** in der unteren Bahnlaufebene (8) vorzugsweise Lufttrockner (9.2) der Faserstoffbahn (3) zugeordnet sind.

12. Vorrichtung nach einem der Ansprüche 1 bis 10,
**dadurch gekennzeichnet, dass** in der unteren Bahnlaufebene (8) mehrere Trocknungseinrichtungen (9) in Form von Infrarottrocknern (9.1) und Heißlufttrocknern (9.2) einander abwechselnd der Faserstoffbahn (3) zugeordnet sind.

13. Vorrichtung nach einem der Ansprüche 1 bis 10,
**dadurch gekennzeichnet, dass** in der unteren Bahnlaufebene (8) mehrere Trocknungseinrichtungen (9) in Form von Infrarottrocknern (9.1) und Heißlufttrocknern (9.2) in beliebiger Reihenfolge der Faserstoffbahn (3) zugeordnet sind.

14. Vorrichtung nach einem der Ansprüche 1 bis 10,
**dadurch gekennzeichnet, dass** in der unteren Bahnlaufebene (8) nur Infrarottrockner (9.1) der Faserstoffbahn (3) zugeordnet sind.

15. Vorrichtung nach einem oder mehreren der vorhergehenden Ansprüche,
**dadurch gekennzeichnet, dass** mit der wenigstens einen Beschichtungseinrichtung (1) ein- oder mehrere Pigmentstriche und/oder ein oder mehrere Barriereschichten als Auftragsschicht (1.3) auf die Faserstoffbahn (3) aufbringbar sind.
